# EUROPÄISCHE PATENTSCHRIFT

(11) **EP 1 037 749 B1**
(45) Veröffentlichungstag und Bekanntmachung des Hinweises auf die Patenterteilung: **07.11.2001**
(21) Anmeldenummer: 98966551.8
(22) Anmeldetag: 16.12.1998
(51) Int. Cl.: B42D 7/00

(54) **DRUCKPRODUKT UND VERFAHREN ZUR HERSTELLUNG EINES DRUCKPRODUKTES**
PRINTED PRODUCT AND METHOD FOR PRODUCING A PRINTED PRODUCT
PRODUIT D'IMPRIMERIE ET SON PROCEDE DE REALISATION

(30) Priorität: 16.12.1997 DE 19755691
(43) Veröffentlichungstag der Anmeldung: 27.09.2000
(73) Patentinhaber: Koenig & Bauer Aktiengesellschaft, 97080 Würzburg (DE)
(72) Erfinder: HILLEBRAND, Bernd, Anton, D-97493 Bergrheinfeld (DE)
(86) Internationale Anmeldenummer: DE9803697
(87) Internationale Veröffentlichungsnummer: WO9930910

(56) Entgegenhaltungen:
- GB-A- 2 299 970

## Beschreibung

Die Erfindung betrifft ein Druckprodukt und Verfahren zur Herstellung eines Druckproduktes gemäß dem Oberbegriff der Ansprüche 1, 9 und 14.

Die US 49 01 993 A beschreibt ein Verfahren zur Herstellung eines leicht zu öffnenden Druckprodukts. Dabei werden verschieden breite Warenbahnen übereinander geführt und anschließend quergefalzt, so daß eine innenliegende Doppelseite über eine erste Seite des Druckproduktes hinausragt.

Die GB 22 99 970 A offenbart ein gefalztes Druckprodukt, dessen Doppelseiten gleich großes Format aufweisen, aber asymmetrisch gefalzt sind.

Der Erfindung liegt die Aufgabe zugrunde, ein Druckprodukt zu schaffen.

Die Erfindung weist insbesondere folgende Vorteile auf:

Mit einer Zeitungs-Rotationsdruckmaschine kann eine stufenlos veränderbare Gesamtfläche realisiert werden, ohne die Außenformate des Produktes z. B. ein Tabloidprodukt mit den Maßen 420 x 289 mm zu verändern.

Die bisher bekannten Zeitungs-Rotationsdruckmaschinen haben den Nachteil, nur feste Seitensprünge und damit nur stufenweise veränderbare Gesamtflächen realisieren zu können. Geht man z. B. von einer einfachbreiten Zeitungsrotation mit doppeltem Zylinderumfang - einer sog. Acht-Seiten-Rotation - aus, so lassen sich mit dieser in Doppelproduktion Seitensprünge von zwei Seiten Broadsheet, vier Seiten Tabloid oder acht Seiten Magazin (halbes Tabloidformat) realisieren.

In der wirtschaftlicheren Produktionsart "Sammelproduktion" sind die bisher bekannten realisierbaren Druckflächen bzw. Seitensprünge noch ungünstiger. Es können nur Sprünge von vier Seiten Broadsheet, acht Seiten Tabloid oder gar 16 Seiten Magazin realisiert werden.

Dies hat zur Folge, daß die Druckereien immer gezwungen sind, auch redaktionell für ihre Zeitungs- oder zeitungsähnlichen Produkte die Informationen so aufzubereiten, daß die realisierbaren Seitensprünge ganzseitig gefüllt werden. Diese Notwendigkeit wird umso schwieriger, je größer die durch die Seitensprünge bedingte prozentuale Veränderung der Gesamtfläche ist. Z. B. beträgt die Veränderung für ein 16-seitiges Tabloidprodukt bei einer Rotation mit doppeltem Umfang in Doppelproduktion 25% und in Sammelproduktion gar 50%. Oft sind diese großen Seitensprünge redaktionell auch mit modernsten Software-Systemen - wie z. B. einer automatischen Schriftgrößenanpassung, die eine bestimmte Informationsmenge auf eine bestimmte Seitenzahl "komprimiert" - nicht sinnvoll zu realisieren, weshalb sehr häufig in diesen Fällen auf eine Investition in die wirtschaftlicheren Rotationen mit doppelten Zylinderumfängen ganz verzichtet werden muß oder diese zumindest in Doppelproduktion betrieben werden müssen.

Ein weiterer wirtschaftlicher Nachteil dieser ganzseitigen Druckflächensprünge sind die bei einem Zeitungs- oder zeitungsähnlichen Produkt mit ca. 30% zu Buche schlagenden Papierkosten.

Besteht z. B. die Möglichkeit bzw. die Notwendigkeit für eine Redaktion, eine zusätzliche ganzseitige Werbeanzeige in das Produkt mit aufzunehmen, müssen, um diese zu realisieren, weitere "Füllseiten" geschaffen werden. D. h. es müssen höhere Papierkosten als eigentlich notwendig in Kauf genommen werden. Noch schwieriger ist die Situation im Markt der Gratiszeitungen, die in erster Linie auf kleine Privatanzeigen spezialisiert sind und kaum redaktionelle "Füllseiten" besitzt.

Die Erfindung besteht nun darin, daß z. B. in einer doppeltbreiten Rotation für die Produktion von Zeitungen oder zeitungsähnlichen Produkten neben einer ganzen, einer halben und einer viertelbreiten Papierbahn gleichzeitig auch eine Bahn eingesetzt werden kann, die eine beliebige variable Breite hat. Dadurch kann die Gesamtfläche des Produktes stufenlos variabel verändert werden, ohne daß die ursprünglichen Außenmaße des Produktes, wie z. B. bei einer generellen Bahnbreitenveränderung aller Bahnen verändert wird.

Als technisch günstig erweist es sich dabei, bei einfachbreiten Rotationen mit variablen Bahnbreiten zwischen der halben und der ganzen Bahnbreite und bei doppeltbreiten Rotationen mit variablen Bahnbreiten zwischen einer viertel und einer halben Bahnbreite zu arbeiten. Der Grund hierfür ist, daß sehr schmale Bahnbreiten (schmäler als eine Broadsheetseite) maschinentechnisch schwierig zu handhaben sind und eine zu große Anzahl unterschiedlicher Bahnbreiten unwirtschaftlich in der Beschaffung sind. So kann z. B. in einer doppeltbreiten Rotation mit einer 3/8-breiten und einer standardmäßig vorhandenen 1/2-breiten Bahn der gleiche Effekt erzielt werden, wie mit einer 7/8-breiten Bahn (Fig. 1; Fig. 2).

Der beliebig breite zusätzliche Bahnstreifen kann für alle in der Zeitungsrotation realisierbaren Produkte, wie z. B. Broadsheetprodukt, Tabloidprodukt, Magazinprodukt usw. angewandt werden und mit den in der Zeitungs-Rotation üblichen Bahnführungselementen wie Wendestangen, Mischeinrichtungen, Trichtergruppen usw. verarbeitet und mit deren Hilfe an nahezu beliebiger Stelle im Produkt plaziert werden. Des weiteren ist es möglich, diese breitenvariablen Bahnstreifen, die zu teilbreiten Seitenstreifen verarbeitet werden, im Gesamtprodukt mit allen bekannten Hilfseinrichtungen, z. B. Heft- oder Klebeeinrichtung usw. zu fixieren. Ebenso ist es möglich, mehrere Bahnen mit variabler Bahnbreite gleichzeitig einzusetzen und zu verarbeiten.

Ausführungsbeispiele der Erfindung sind in den Zeichnungen dargestellt und werden im folgenden näher beschrieben.

Es zeigen:
- Fig. 1: eine schematische Darstellung einer vier broadsheetseiten-breiten Warenbahn,
- Fig. 2: eine schematische Darstellung einer Warenbahn mit variabler Breite,
- Fig. 3: eine schematische Darstellung einer Warenbahn mit Broadsheetformat,
- Fig. 4: eine schematische Darstellung einer Warenbahn mit Tabloidformat,
- Fig. 5 bis 16: schematische Darstellungen von Druckprodukten.

In Fig. 5 bis Fig. 12 sind einige Druckprodukte im Broadsheetformat beispielhaft dargestellt.

Bei einer ersten Warenbahn 1 kann es sich um eine "einfachbreite" Warenbahn 1 oder eine Teilwarenbahn 1 aus einer mehrfachbreiten, z. B. doppeltbreiten längsgeschnittenen Warenbahn 1 handeln. Im folgenden wird für eine erste Warenbahn 1, zur Vereinfachung auch für den Fall, daß es sich um eine geschnittene Teilwarenbahn handelt, die Bezeichnung Warenbahn 1 verwendet (Fig. 1).

Zur Herstellung eines Druckproduktes eines ersten Ausführungsbeispiels (Fig. 5) werden eine erste Warenbahn 1 mit einer ersten Breite b1; z. B. b1 = 2b und eine Teilwarenbahn 2 mit einer Breite b2 zusammengeführt.
Die Breite b2 = b der Teilwarenbahn 2 entspricht beispielsweise der halben Breite b1 der ersten Warenbahn 1. Die Warenbahn 1 und die Teilwarenbahn 2 werden derart übereinander geführt, daß ihre Außenkanten parallel und symmetrisch zueinander verlaufen.
Die Warenbahn 1 und die Teilwarenbahn 2 werden z. B. mittels eines nicht dargestellten Trichters Längsgefalzt und anschließend in einer Länge (= Abschnittslänge) l quergeschnitten. Somit weist das Druckprodukt eine außenliegende erste Seite 3 im Format Breite b mal Länge l auf.
Innerhalb einer ersten, durch die Warenbahn 1 gebildete Doppelseite liegt eine von der zweiten Teilwarenbahn 2 gebildete Doppelseite, deren einzelne Seiten halbe Breite der ersten Seite 3 aufweisen.

In weiteren Ausführungsbeispielen (Fig. 6, 7, 8, 10) wird der ersten Warenbahn 1 eine Teilwarenbahn 4, mit einer Breite b4; z. B. b4 = 0,5b zugeführt. Diese Teilwarenbahn 4 kann beispielsweise deckungsgleich mit einer Außenkante der ersten Warenbahn 1 (Fig. 8, 10) oder einer vorgesehenen Falzlinie der Warenbahn 1 (Fig. 6, 7) zugeführt werden und beispielsweise mittels eines Klebestreifens 6 an der ersten Warenbahn 1 befestigt (Fig. 8; 10) oder lose eingelegt werden (Fig. 6, 7).

Diese Teilwarenbahn 4 kann zusätzlich zu der Warenbahn 1 und der ersten Teilwarenbahn 2 des ersten Ausführungsbeispiels (Fig. 5) zusammengeführt werden (Fig. 7).

Fig. 9 zeigt ein Ausführungsbeispiel, bei dem zwei Teilwarenbahnen 7, 8 jeweils eine Breite b7, b8, z. B. b7, b8 = 1,5b aufweisen. Die beiden Teilwarenbahnen 7; 8 sind um b/2 in Breitenrichtung zueinander versetzt übereinander gelegt, so daß ein Längsfalz die Teilwarenbahnen 7, 8 assymmetrisch falzt.

In Fig. 11 ist in die Teilwarenbahn 7 eine Teilwarenbahn 9 mit einer Breite b9, z. B. b9 = b eingelegt, so daß eine linke Außenkante der Teilwarenbahn 9 deckungsgleich auf der Falzlinie der Teilwarenbahn 7 liegt und auf dem kürzeren Schenkel der Teilwarenbahn 7 aufliegt.

Fig. 12 zeigt ein Druckprodukt, bei dem auf die erste Warenbahn 1 mit einer Breite 2b zwei Teilwarenbahnen 11, 12 mit jeweils einer Breite b11, b12 = 1,5b gelegt sind, so daß eine linke Außenkante der Teilwarenbahn 11 mit der linken Außenkante der Warenbahn 1 und eine rechte Außenkante der Teilwarenbahn 12 mit der rechten Außenkante der Warenbahn 1 annähernd deckungsgleich ist.

In Fig. 13 bis Fig. 16 sind Druckprodukte im Tabloidformat beispielhaft dargestellt.

Zur Herstellung der Druckprodukte der Fig. 13, 14, 15 wird eine Warenbahn 16 mit einer Breite b16; z. B. 16 = b und einer Teilwarenbahn 17 mit einer Breite b17; z. B. b17 = 0,5b übereinander geführt. Anschließend werden die übereinanderliegende Warenbahn 16 und die Teilwarenbahn 17 in Signaturen quergeschnitten und z. B. mittels eines Falzklappenzylinders quergefalzt. Wie in Fig. 16 dargestellt, ist es auch möglich, mehrere Teilwarenbahnen 18, 19 mit einer Breite b18, b19, z. B. b18; b19 = 0,25b nebeneinander und/oder übereinander in die Warenbahn 16 einzulegen.

Allen Ausfuhrungsbeispielen ist gemeinsam, daß ein maximales Format von der ersten, außenliegenden Seite (Titelseite) einer Doppelseite einer Signatur vorgegeben wird und innerhalb dieser gefalzten Signatur mindestens eine Seite mit einem kleineren Format als die erste Seite liegt.

Da alle Druckprodukte aus zusammengeführten Warenbahnen hergestellt werden, liegt mindestens eine Außenkante der schmalen Warenbahn weder auf einer Außenkante noch auf einer Falzlinie der breiten Warenbahn.

Maß- oder Verhältnisangaben sowie die Angaben "gleich" und "deckungsgleich" sind im technischen Sinne zu verstehen, so daß Toleranzen zulässig sind. Diese Toleranzen können insbesondere bei gefalzten Produkten im Millimeterbereich auftreten.

Bei den vorliegenden Druckprodukten ist es möglich, wahlweise einen inhaltlich verbundenen Informationsblock, z. B. eine Anzeige, eine Gruppe von Anzeigen, eine Gruppe von Anzeigen in Form einer Rubrik oder ganze bzw. Teile von Spalten mit Längsperforationen und Querperforationen zu umgeben und so aus dem Druckprodukt herauszutrennen.

Maschinentechnisch kann diese multifunktionale Perforation wie folgt erzielt werden.

Geht man davon aus, daß das Zeitungsprodukt als Broadsheetprodukt spaltenförmig aufgebaut ist und alle Seiten mit der gleichen Spaltenbreite realisiert werden, läßt sich die Längsperforationseinrichtung an einer Stelle anordnen, an der mehrere oder auch alle Bahnen oder Bahnstränge zusammengefaßt sind. Dadurch genügt eine Längsperforationseinrichtung mit mehreren, quer zur Papierbahn breitenvariabel einstellbaren Perforiermessern.

Sollten dagegen einzelne Seiten unterschiedlich Längsperforiert werden, so müssen diese Seiten bzw. die zugehörigen Papierbahnen mit einer separaten Längsperforationseinrichtung ausgestattet werden.

Das Querverschieben der einzelnen Längsperforationsmesser kann manuell oder automatisiert erfolgen und im Extremfall ferngesteuert ausgeführt werden.

Die Querperforation kann im einfachsten Fall für alle Seiten des Produktes einheitlich sein. In diesem Falle ist nur eine Querperforationseinrichtung notwendig. Haben alle Seiten nur eine einzige Querperforation, so genügt ein Querperforationsmesser.

Werden mehrere Querperforationen benötigt, so muß die Querperforationseinrichtung mit mehreren Querperforationsmessern ausgestattet sein. Idealerweise sind die Querperforationsmesser so angeordnet, daß sie in der Anzahl als auch in der Umfangsposition und damit die Abstände der Perforationslinien variiert werden können.

Im Extremfall hat jede Seite mehrere, von Seite zu Seite unterschiedliche Querperforationslinien, die über die ganze Seitenbreite oder über eine Teilbreite der Seite, z. B. eine längsperforierte Spalte gehen können. In diesem Fall ist es notwendig, daß jede Papierbahn mit einer Querperforationseinrichtung ausgestattet ist, die pro notwendiger Anzahl Querperforationen über die Breite der Papierbahn und pro notwendiger Anzahl Querperforationen über die eines Zylinderumfanges oder eines halben Zylinderumfanges entsprechende Länge der Papierbahn jeweils ein Querperforationsmesser enthält.

Der Messerhalter ist so auszuführen, daß die jeweilige Messerposition in Quer- und in Umfangsrichtung variiert werden kann, unterschiedliche Perforationsmesser mit unterschiedlichen Breiten eingesetzt werden können und die Anzahl der Messer und deren Umfangspositionen zueinander verändert werden können.

Der Einsatz eines elektronisch gesteuerten, unabhängigen Antriebes dieser Perforationseinrichtung erleichtert dabei die Synchronisierung von Perforation und Rotation und einer exakt registerhaltigen Perforation.

Wird das Produkt als Tabloid erzeugt, so wird die "Spaltenperforation" mit der Querperforationseinrichtung erzeugt. Die im Endprodukt waagerechte Perforation in Leserichtung dagegen wird mit der Längsperforationseinrichtung realisiert. Soll das Produkt nicht durchgehend waagerecht, sondern auch teilweise z. B. spaltenweise perforiert werden, so wird, ähnlich wie bei einem Skip-Slitter-Messer, der perforierende Umfang des Längsperforationsmessers entsprechend der Spaltenbreite eingeteilt.

Um möglichst flexibel auf verschiedene Spaltenbreiten und auf zu perforierende bzw. nicht zu perforierende Spalten innerhalb ein und derselben Perforationsspur reagieren zu können, ist es notwendig, daß der Längsperforationsmesserhalter universal eingesetzt werden kann. Dafür ist es notwendig, daß dieser beliebig quer zur Bahnlaufrichtung verschoben werden kann und verschiedene Perforiermesser mit unterschiedlicher Umfangsausprägung oder, noch besser, verschiedene, einzelne Messerumfangssegmente an beliebiger Stelle aufnehmen kann. Dadurch ist es möglich, an jeder beliebiger Stelle der Seite beliebig breite und beliebig häufig unterbrochene Perforationslinien erzeugen kann.

### Bezugszeichenliste

- 1: Warenbahn. erste
- 2: Teilwarenbahn
- 3: Seite, erste
- 4: Teilwarenbahn
- 5: -
- 6: Klebestreifen
- 7: Teilwarenbahn
- 8: Teilwarenbahn
- 9: Teilwarenbahn
- 10: -
- 11: Teilwarenbahn
- 12: Teilwarenbahn
- 13: -
- 14: -
- 15: -
- 16: Warenbahn
- 17: Teilwarenbahn
- 18: Teilwarenbahn
- 19: Teilwarenbahn

- b: Breite

- b2: Breite e
- b4: Breite
- b7: Breite
- b8: Breite
- b9: Breite
- b11: Breite
- b12: Breite
- b18: Breite
- b19: Breite

- l: Länge

## Patentansprüche

1. Verfahren zur Herstellung eines Druckproduktes auf einer Rollenrotationsdruckmaschine, wobei eine Mehrzahl von Warenbahnen (1) und Teilwarenbahnen (2; 4; 7; 8; 9; 11; 12) so zusammengeführt werden, daß mindestens eine Außenkante einer Teilwarenbahn (2; 4; 7; 8; 9; 11; 12) weder annähernd deckungsgleich mit den Außenkanten noch mit einer Falzlinie einer ersten Warenbahn (1) ist, wobei zumindest eine Warenbahn (1) oder Teilwarenbahn (2; 4; 7; 8; 9; 11; 12) längsgefalzt wird, **dadurch gekennzeichnet, daß** eine Breite (b1; b16) einer außenliegenden Warenbahn (1) größer als eine Breite (b1; b16) einer innenliegenden Teilwarenbahn (2; 4; 7; 8; 9; 11; 12) ist.

2. Verfahren nach Anspruch 1, **dadurch gekennzeichnet, daß** die Warenbahn (1) oder Teilwarenbahn (2; 7; 8; 9; 11; 12) mittels eines Trichters längsgefalzt wird.

3. Verfahren nach Anspruch 1, **dadurch gekennzeichnet, daß** eine Breite (b4; b8; b11; b12) einer Teilwarenbahn (4; 8; 11; 12) ungleich der Hälfte der Breite (b1) der Warenbahn (1) ist.

4. Verfahren nach Anspruch 1, **dadurch gekennzeichnet, daß** das Druckprodukt "Broadsheetformat" aufweist.

5. Verfahren nach Anspruch 1, **dadurch gekennzeichnet, daß** erste Warenbahn (1) und Teilwarenbahn (2; 7; 8; 11; 12) längsgefalzt werden.

6. Verfahren nach Anspruch 5, **dadurch gekennzeichnet, daß** Außenkanten der ersten Warenbahn (1) und Teilwarenbahn (2) achsensymmetrisch zur Falzlinie angeordnet sind.

7. Verfahren nach Anspruch 1, **dadurch gekennzeichnet, daß** eine Falzlinie die Teilwarenbahn (7; 8; 11; 12) in ihrer Breite (b7; b8; b11; b12) annähernd im Verhältnis 1/4 zu 3/4 unterteilt.

8. Verfahren nach Anspruch 1, **dadurch gekennzeichnet, daß** die zweite Teilwarenbahn (6) an der ersten Warenbahn (1) befestigt ist.

9. Verfahren zur Herstellung eines Druckproduktes auf einer Rollenrotationsdruckmaschine, wobei eine Mehrzahl von Warenbahnen (16) und Teilwarenbahnen (17; 18; 19) so zusammengeführt werden, daß zwischen beiden Außenkanten der ersten Warenbahn (16) eine Außenkante einer zweiten Teilwarenbahn (17; 18; 19) liegt und daß zumindest eine Warenbahn (16) oder Teilwarenbahn (17; 18; 19) in einem ersten Falzvorgang quergefalzt wird, **dadurch gekennzeichnet, daß** beim quergefalzten Druckprodukt eine von der zweiten Teilwarenbahn (17; 18; 19) abgetrennte Signatur innerhalb einer von der ersten Warenbahn (16) abgetrennten Signatur liegt und daß eine Breite (b1, b16) einer außenliegenden, ersten Warenbahn (1; 16) größer als eine Breite (b2; b4; b7; b8; b9; b11; b12; b17; b18; b19) einer innenliegenden, zweiten Teilwarenbahn (2; 4; 7; 8; 9; 11; 12; 17; 18; 19) ist.

10. Verfahren nach Anspruch 9, **dadurch gekennzeichnet, daß** das Druckprodukt mittels eines Falzklappenzylinders quergefalzt wird.

11. Verfahren nach Anspruch 9, **dadurch gekennzeichnet, daß** das Druckprodukt Tabloidformat ausweist.

12. Verfahren nach Anspruch 9, **dadurch gekennzeichnet, daß** eine Breite (b17) einer Teilwarenbahn (17) gleich einer Hälfte der Breite (b) der ersten Warenbahn (16) ist.

13. Verfahren nach den Ansprüchen 1 und 9, **dadurch gekennzeichnet, daß** eine Breite (b1; b16) einer ersten Warenbahn (1; 16) größer als eine Breite (b2; b4; b7; b8; b9; b11; b12; b17; b18; b19) einer Teilwarenbahn (2; 4; 7; 8; 9; 11; 12; 17; 18; 19) ist.

14. Druckprodukt, das aus einer oder mehreren in einer Rollenrotationsdruckmaschine übereinander geführten Warenbahnen (1; 16) und Teilwarenbahnen (2; 4; 7; 8; 9; 11; 12; 17; 18; 19) besteht und quergetrennt sowie gefalzt ist und wobei eine außenliegende Doppelseite ein maximales Format des Druckproduktes aufweist, **dadurch gekennzeichnet, daß** eine innenliegende Doppelseite ein kleineres Format als das maximale Format der außenliegenden Doppelseite aufweist.

15. Druckprodukt nach Anspruch 14, **dadurch gekennzeichnet, daß** eine Breite (b1, b16) einer außenliegenden, ersten Warenbahn (1; 16) größer als eine Breite (b2; b4; b7; b8; b9; b11; b12; b17; b18; b19) einer innenliegenden, zweiten Teilwarenbahn (2; 4; 7; 8; 9; 11; 12; 17; 18; 19) ist.

16. Druckprodukt nach Anspruch 14, **dadurch gekennzeichnet, daß** eine Breite (b4; b8; b11; b12; b18; b19) der zweiten TeiLpapierbahn (4; 8; 11; 12; 18; 19) annähernd 1/4 oder 3/4 einer Breite einer außenliegenden, ersten Teilpapierbahn beträgt.

17. Verfahren und Druckprodukt nach den Ansprüchen 1 oder 9 oder 14, **dadurch gekennzeichnet, daß** eine Breite (b2; b4; b8; b11; b12; b17; b18; b19) einer zweiten Teilwarenbahn (2; 4; 8; 11; 12; 17; 18; 19) kleiner oder gleich 3/4 der Breite (b1) der ersten Warenbahn (1) ist.

18. Verfahren und Druckprodukt nach den Ansprüchen 1, 9 oder 14, **dadurch gekennzeichnet, daß** das Druckprodukt als Zeitung ausgebildet ist.

19. Verfahren und Druckprodukt nach den Ansprüchen 1, 9 oder 14, **dadurch gekennzeichnet, daß** in mindestens eine Warenbahn (1; 7; 16) oder Teilwarenbahn (2; 4; 8; 9; 11; 12; 17; 18; 19) Längs- und/oder Querperforationen eingebracht werden.

## Claims

1. Method of producing a printed product on a web-fed rotary printing machine, a plurality of webs (1) and sub-webs (2; 4; 7; 8; 9; 11; 12) being brought together such that at least one outer edge of a sub-web (2; 4; 7; 8; 9; 11; 12) is not more or less congruent either with the outer edges or with a folding line of a first web (1), at least one web (1) or sub-web (2; 4; 7; 8; 9; 11; 12) being folded longitudinally, **characterized in that** the width (b1; b16) of an outer web (1) is greater than the width (b1; b16) of an inner sub-web (2; 4; 7; 8; 9; 11; 12).

2. Method according to Claim 1, **characterized in that** the web (1) or sub-web (2; 7; 8; 9; 11; 12) is folded longitudinally by means of a former.

3. Method according to Claim 1, **characterized in that** the width (b4; b8; b11; b12) of a sub-web (4; 8; 11; 12) is not equal to half the width (b1) of the web (1).

4. Method according to Claim 1, **characterized in that** the printed product is of "broadsheet format".

5. Method according to Claim 1, **characterized in that** the first web (1) and sub-web (2; 7; 8; 9; 11; 12) are folded longitudinally.

6. Method according to Claim 5, **characterized in that** the outer edges of the first web (1) and sub-web (2) are arranged axially symmetrically to the folding line.

7. Method according to Claim 1, **characterized in that** a folding line subdivides the sub-web (7; 8; 11; 12) over its width (b7; b8; b11; b12) more or less in the ratio 1/4 to 3/4.

8. Method according to Claim 1, **characterized in that** the second sub-web (6) is fastened on the first web (1).

9. Method of producing a printed product on a web-fed rotary printing machine, a plurality of webs (16) and sub-webs (17; 18; 19) being brought together such that an outer edge of a second sub-web (17; 18; 19) is located between the two outer edges of the first web (16) and that at least one web (16) or sub-web (17; 18; 19) is cross folded in a first folding operation, **characterized in that**, with the printed product cross folded, a signature severed from the second sub-web (17; 18; 19) is located within a signature severed from the first web (16), and **in that** the width (b1, b16) of an outer, first web (1; 16) is greater than the width (b2; b4; b7; b8; b9; b11; b12; b17; b18; b19) of an inner, second sub-web (2; 4; 7; 8; 9; 11; 12; 17; 18; 19).

10. Method according to Claim 9, **characterized in that** the printed product is cross folded by means of a jaw cylinder.

11. Method according to Claim 9, **characterized in that** the printed product is of tabloid format.

12. Method according to Claim 9, **characterized in that** the width (b17) of a sub-web (17) is equal to half the width (b) of the first web (16).

13. Method according to Claims 1 and 9, **characterized in that** the width (b1; b16) of a first web (1; 16) is greater than the width (b2; b4; b7; b8; b9; b11; b12; b17; b18; b19) of a sub-web (2; 4; 7; 8; 9; 11; 12; 17; 18; 19)

14. Printed product which comprises one or more webs (1; 16) and sub-webs (2; 4; 7; 8; 9; 11; 12; 17; 18; 19) guided one above the other in a web-fed rotary printing machine and is severed transversely and folded, an outer double page being of a maximum printed product format, **characterized in that** an inner double page is of a smaller format than the maximum format of the outer double page.

15. Printed product according to Claim 14, **characterized in that** the width (b1; b16) of an outer, first web (1; 16) is greater than the width (b2; b4; b7; b8; b9; b11; b12; b17; b18; b19) of an inner, second sub-web (2; 4; 7; 8; 9; 11; 12; 17; 18; 19).

16. Printed product according to Claim 14, **characterized in that** the width (b4; b8; b11; b12; b18; b19) of the second paper sub-web (4; 8; 11; 12; 18; 19) is more or less 1/4 or 3/4 of the width of an outer, first paper sub-web.

17. Method and primed product according to Claims 1 or 9 or 14, **characterized in that** the width (b2; b4; b8; b11; b12; b17; b18; b19) of a second sub-web (2; 4; 8; 11; 12; 17; 18; 19) is smaller than or equal to 3/4 of the width (b1) of the first web (1).

18. Method and printed product according to Claims 1, 9 or 14, **characterized in that** the printed product is in the form of a newspaper.

19. Method and printed product according to Claims 1, 9 or 14, **characterized in that** longitudinal and/or crosswise perforations are introduced into at least one web (1; 7; 16) or sub-web (2; 4; 8; 9; 11; 12; 17; 18; 19).

## Revendications

1. Procédé de fabrication d'un produit d'imprimerie sur une machine à imprimer rotative à rouleaux, une pluralité de bandes de matériau (1) et de bandes partielles de matériau (2 ; 4 ; 7 ; 8 ; 9 ; 11 ; 12) étant regroupées, en ce qu'au moins un bord extérieur d'une bande partielle de matériau (2 ; 4 ; 7 ; 8 ; 9 ; 11 ; 12) n'est en coïncidence approximative ni avec les bords extérieurs, ni avec une ligne de pliage d'une première bande de matériau (1), au moins une bande partielle de matériau (2 ; 4 ; 7 ; 8 ; 9 ; 11 ; 12) étant pliée en direction longitudinale, **caractérisé en ce que** la largueur (b1 ; b16) d'une bande de matériau (1) extérieure et supérieure à la largeur (b1 ; b16) d'une bande partielle de matériau intérieure (2 ; 4 ; 7 ; 8 ; 9 ; 11 ; 12).

2. Procédé selon la revendication 1, **caractérisé en ce que** la bande de matériau (1) ou la bande partielle de matériau (2 ; 7 ; 8 ; 9 ; 11 ; 12) est pliée en direction longitudinale au moyen d'un entonnoir de pliage.

3. Procédé selon la revendication 1, **caractérisé en ce que** la largeur (b4 ; b8 ; b11 ; b12). d'une bande partielle de matériau (4 ; 8 ; 11 ; 12) est différente de la moitié de la largueur (b1) de la bande de matériau (1).

4. Procédé selon la revendication 1, **caractérisé en ce que** le produit d'imprimerie présente un format "broadsheet".

5. Procédé selon la revendication 1, **caractérisé en ce qu'**une première bande de matériau 1 et bande partielle de matériau (2 ; 7 ; 8 ; 11 ; 12) sont soumises à un pliage longitudinal.

6. Procédé selon la revendication 1, **caractérisé en ce que** les bords extérieurs de la première bande de matériau (1) et de la bande partielle de matériau (2) sont disposés symétriquement axiale ment, par rapport à la ligne de pliage.

7. Procédé selon la revendication 1, **caractérisé en ce qu'**une ligne de pliage subdivise la bande partielle de matériau (7 ; 8 ; 11 ; 12) en sa largeur (b7 ; b8 ; b11 ; b12) à peu près selon le rapport 1/4 à 3/4.

8. Procédé selon la revendication 1, **caractérisé en ce que** la deuxième bande partielle de matériau (6) est fixée à la première bande de matériau (1).

9. Procédé de fabrication d'un produit d'imprimerie sur une machine à imprimer rotative à rouleaux, une pluralité de bandes de matériau (16) et de bandes partielles de matériau (17 ; 18 ; 19) étant assemblée, de manière qu'entre les deux bords extérieurs de la première bande de matériau (16) se place un bord extérieur d'une deuxième bande partielle de matériau (17 ; 18 ; 19) et qu'au moins une bande de matériau (16) ou bande partielle de matériau (17 ; 18 ; 19) soit soumise à un pliage transversal en un premier processus de pliage, **caractérisé en ce que**, pour le produit d'imprimerie plié transversalement, une signature, séparée de la deuxième bande partielle de matériau (17 ; 18 ; 19), est placée à l'intérieur d'une signature, séparée de la première bande de matériau (16), et **en ce que** la largeur (b1 ; b16) d'une première bande de matériau (1 ; 16) extérieure est supérieure à la largeur (b2 ; b4 ; b7 ; b8 ; b9 ; b11 ; b12 ; b17 ; b18 ; b19) d'une deuxième bande partielle de matériau intérieure (2 ; 4 ; 7 ; 8 ; 9 ; 11 ; 12 ; 17 ; 18 ; 19).

10. Procédé selon la revendication 9, **caractérisé en ce que** le produit à imprimer est plié transversalement à l'aide d'un cylindre à volet de pliage.

11. Procédé selon la revendication 9, **caractérisé en ce que** le produit à imprimer présente un format tabloïd.

12. Procédé selon la revendication 9, **caractérisé en ce que** la largeur (b17) d'une bande partielle de matériau (17) est égale à la moitié de la largeur (b) de la première bande de matériau (16).

13. Procédé selon les revendications 1 et 9, **caractérisé en ce que** la largeur (b1 ; b16) d'une première bande de matériau (1 ; 16) est supérieure à la largeur (b2 ; b4 ; b7 ; b8 ; b9 ; b11 ; b12 ; b17 ; b18 ; b19) d'une bande partielle de matériau (2 ; 4 ; 7 ; 8 ; 9 ; 11 ; 12 ; 17 ; 18 ; 19).

14. Produit d'imprimerie, constitué d'une ou plusieurs bandes de matériau (11, 16) et bandes partielles de matériau (2 ; 4 ; 7 ; 8 ; 9 ; 11 ; 12 ; 17 ; 18 ; 19) guidées les unes au-dessus des autres dans une machine à imprimer rotative à rouleaux et est séparé transversalement, ainsi que plié, et une page double extérieure présentant un format maximal du produit d'imprimerie, **caractérisé en ce qu'**une page double intérieure présente un plus petit format que le format maximal de la page double extérieure.

15. Produit d'imprimerie selon la revendication 14, **caractérisé en ce que** la largeur (b1 ; b16) d'une première bande de matériau (1 ; 16) extérieure est supérieure à la largeur (b2 ; b4 ; b7 ; b8 ; b9 ; b11; b12 ; b17; b18 ; b19) d'une deuxième bande partielle de matériau (2 ; 4 ; 7 ; 8 ; 9 ; 11 ; 12 ; 17 ; 18 ; 19) intérieure.

16. Produit d'imprimerie selon la revendication 14, **caractérisé en ce que** la largeur (b4 ; b8 ; b11 ; b12 ; b17 ; b18 ; b19) de la deuxième bande partielle de matériau (4 ; 8 ; 11 ; 12 ; 18 ; 19) est à peu près de 1/4 ou de 3/4 de la largueur d'une première bande partielle de matériau extérieure.

17. Procédé et produit d'imprimerie selon les revendications 1 ou 9 ou 14, **caractérisés en ce que** la largeur (b2 ; b4 ; b8 ; b11 ; b12 ; b17 ; b18 ; b19) d'une deuxième bande partielle de matériau (2 ; 4 ; 8 ; 11 ; 12 ; 18 ; 19) est inférieure ou égale à 3/4 de la largeur (b1) de la première bande de matériau (1).

18. Procédé et produit d'imprimerie selon les revendications 1, 9 ou 14, **caractérisés en ce que** le produit d'imprimerie est réalisé sous la forme de journal.

19. Procédé et produit d'imprimerie selon les revendications 1, 9 ou 14, **caractérisés en ce qu'**en au moins une bande de matériau (1 ; 7 ; 16), ou bande partielle de matériau (2 ; 4 ; 8 ; 9 ; 11 ; 12 ; 17 ; 18 ; 19), sont ménagées des perforations longitudinales et/ou transversales.
